# FASCICULE DE BREVET EUROPEEN

(11) **EP 0 127 788 B1**
(45) Date de publication et mention de la délivrance du brevet: **20.11.1986**
(21) Numéro de dépôt: 84105099.0
(22) Date de dépôt: 05.05.1984
(51) Int. Cl.: B22D 13/10

(54) **Dispositif de manutention et de pose d'un noyau d'emboîtement pour machine de coulée centrifuge de tuyaux en fonte à emboîtement**
Vorrichtung zum Handhaben und Anbringen eines Muffenkerns in eine Schleudergussmaschine zum Giessen von gusseisernen Muffenrohren
Installation for handling and positioning a socket core in a centrifugal casting machine for casting iron pipes having a socket

(30) Priorité: 27.05.1983 FR 8308855
(43) Date de publication de la demande: 12.12.1984
(73) Titulaire: PONT-A-MOUSSON S.A., 54017 Nancy (FR)
(72) Inventeur: Fort, Pierre, F-54000 Nancy (FR); Pierrel, Michel, F-54700 Pont. A.Mousson (FR)
(74) Mandataire: Puit, Thierry

## Description

La présente invention concerne un dispositif de manutention et de pose d'un noyau d'emboîtement pour machine de coulée centrifuge de tuyau en fonte à emboîtement.

Une telle machine, de type connu, comporte une coquille de coulée montée rotative dans un carter pourvu de moyens de refroidissement de la coquille et un canal de coulée, ce canal étant susceptible de parcourir toute la longueur de la coquille, à l'intérieur de celle-ci afin d'y déverser de la fonte liquide au cours d'un mouvement relatif de translation entre le carter de la machine et le canal.

Plus précisément, la coquille qui donne la forme extérieure du tuyau en fonte reçoit à une extrémité un noyau donnant la forme intérieure de l'emboîtement du tuyau. Ce noyau en sable de moulage, utilisable pour une seule coulée, c'est-à-dire pour un seul tuyau centrifugé, est remplacé après chaque coulée. Il est amené et posé à l'extrémité de la coquille au moyen d'un dispositif de support de manutention et de pose qui fait l'objet de l'invention.

On connaît par le brevet FR-A-2 314 790 un dispositif de support de manutention et de pose d'un noyau d'emboîtement à l'extrémité d'une coquille de centrifugation, qui est articulé sur un arbre horizontal porté par le carter de la machine, qui peut basculer par rotation autour de cet arbre entre une position haute, escamotée au-dessus de l'extrémité à emboîtement de la coquille, et une position basse d'introduction du noyau dans la coquille.

Ce dispositif de support comporte deux parties. toutes deux montées rotatives autour du même arbre horizontal de rotation sous les actions antagonistes d'un vérin et d'un contrepoids: un support de noyau proprement dit qui est escamoté vers le haut lors de la coulée, et un élément d'appui qui est escamoté vers le haut pour recevoir un noyau neuf mais qui reste en position abaissée d'appui axial du noyau à l'intérieur de la coquille pendant la coulée.

Ce dispositif présente l'avantage de ne demander à l'opérateur que la pose d'un noyau neuf sur le support en position escamotée vers le haut. De plus, il offre une bonne visibilité à l'intérieur de l'emboîtement de la coquille lorsque le noyau est appliqué sur celle-ci durant la coulée. Il convient parfaitement à des noyaux de petits diamètres (par exemple inférieurs à 300 mm) qu'un opérateur met aisément en place sur leur support en position haute, sans fatigue excessive, en raison du poids limité du noyau.

Par contre, pour des diamètres supérieurs à 300 mm, et en restant dans la limite des noyaux portables par un opérateur, ceux-ci atteignent des poids relativement élevés qui peuvent rendre pénible pour l'opérateur la mise en place répétée du noyau sur son support en position haute, un grand nombre de fois pendant une période de travail.

L'invention a donc pour but de réaliser un dispositif de support de manutention et de pose de noyaux portables par un opérateur, permettant de réduire la fatigue de celui-ci, par une position du support plus confortable en vue de la mise en place d'un noyau neuf.

Le dispositif de manutention et de pose d'un noyau d'emboîtement pour une machine de coulée centrifuge de tuyaux en fonte à emboîtement par l'invention comporte un support basculant monté sur l'extrémité de la machine de coulée centrifuge, à basculement autour d'un arbre horizontal sous l'action d'un vérin porté par la machine, et recevant des moyens de préhension et de support du noyau, agencés pour introduire ce dernier dans une coquille de coulée centrifuge de la machine lorsque le vérin fait basculer ledit support.

Suivant l'invention, les moyens de préhension et de support du noyau sont montés pivotants sur le support autour d'un axe de rotation orthogonal à l'arbre précité, sous l'action d'un vérin de commande, et comprennent une couronne articulée directement sur ledit support autour de l'axe orthogonal de telle sorte que le plan général de cette couronne reste toujours incliné d'un angle aigu sur l'axe orthogonal de pivotement, cet angle étant ouvert vers le bas lorsque la couronne et son support sont abaissés, afin de présenter sur un plan incliné sensiblement à hauteur des bras de l'opérateur et latéralement à la machine les moyens de préhension du noyau.

Grâce à cet agencement, non seulement le dispositif selon l'invention assure une position confortable à l'opérateur pour la pose de noyaux portables à l'écart de la chaleur provenant du tuyau moulé, mais ce dispositif assure de plus une position de sécurité, puisque l'opérateur se trouve sur le côté de la machine, hors du trajet du chariot extracteur du tuyau moulé hors de la coquille.

D'autres particularités et avantages de l'invention apparaîtront au cours de la description qui va suivre, faite en référence aux dessins annexés qui en illustrent un mode de réalisation non limitatif:
La figure 1 est une vue schématique en perspective partielle d'une machine de coulée centrifuge équipée d'un dispositif de manutention et de pose d'un noyau d'emboîtement selon l'invention, en position abaissée;
la figure 2 est une vue schématique partielle en élévation latérale du dispositif de manutention et de pose de noyau, escamoté en position haute au-dessus de la machine;
la figure 3 est une vue en élévation frontale du dispositif de manutention en position pour le chargement latéral d'un noyau par un opérateur;

la fig. 4 est une vue schématique en élévation du dispositif de manutention selon l'invention, avec coupe partielle de l'extrémité de la machine de coulée centrifuge, le dispositif de manutention étant dans sa position de mise en place du noyau dans la coquille;
la figure 5 est une vue en élévation et coupe partielle agrandie du dispositif de réglage transversal du support basculant du noyau d'emboîtement;
la figure 6 est une vue schématique partielle en élévation latérale illustrant les différentes positions angulaires pouvant être prises par le support basculant du dispositif de manutention selon l'invention, pour chacune des phases de fonctionnement de ce dispositif.

Le dispositif de manutention et de pose de noyau d'emboîtement tel que le noyau 36 représenté aux dessins est agencé pour équipé l'extrémité d'une machine de coulée centrifuge C de tuyau en fonte à emboîtement. De façon connue en soi, la machine de coulée CO comprend une coquille 1 logée dans un carter 2, et entraînée rotativement autour d'un axe de révolution X-X. L'ensemble ainsi réalisé peut se déplacer sur des rails parallèles 3 grâce à des roulettes 4, suivant l'axe longitudinal X-X, en direction d'un déversoir 5 amenant le métal liquide dans la coquille 1 par le biais d'un canal de coulée 6 monté de manière fixe et indépendante de la machine CO.

Le noyau 36, constritué en sable aggloméré (figure 4), est mis en place dans l'extrémité d'emboîtement de la coquille 1 avant le début de la coulée centrifuge, de façon à délimiter un volume annulaire 42 avec l'extrémité de la coquille 1, ce volume 42 étant rempli de métal liquide durant la coulée afin de former l'emboîtement du tuyau.

Le dispositif de manutention et de pose du noyau 36, désigné par la référence générale M, comprend un support basculant 7 monté sur l'extrémité de la machine de coulée CO, en forme d'étrier et à basculement autour d'un arbre horizontal 8 d'axe Y-Y, orthogonal à l'axe X-X. L'arbre 8 peut tourillonner par ses extrémités dans deux paliers 9 et 10 fixés rigidement à chacun des angles supérieurs du carter 2 et sensiblement au droit des flancs latéraux de ce dernier, de façon que le plan médian vertical de l'arbre 8 selon Y-Y soit pratiquement confondu avec le plandelafa- ce d'extrémité 11 du carter 2.

Vu en bout de la machine de coulée CO, le support basculant 7 à la forme d'un U ou d'un étrier à branches courtes de longueurs sensiblement égales, renversé à 90° vers la gauche en observant les figures 1 et 3 avec ses branches 22, 23 ouvertes au-dessous et au-dessus respectivement de l'axe X-X, la branche inférieure 22 étant moins large que la branche supérieure 23 solidaire de l'arbre 8. Le support 7 peut basculer autour de ce dernier sous l'action d'un vérin 29 monté latéralement sur la machine CO. D'autre part, le support 7 reçoit des moyens de préhension et de support du noyau 36 agencés pour introduire ce dernier dans la coquille 1 lorsque le vérin 29 fait basculer le support 7.

Conformément à l'invention, les moyens de préhension et de support du noyau 36 sont montés pivotants sur le support 7 autour d'un axe de rotation Z-Z orthogonal à l'arbre 8, sous l'action d'un vérin de commande 38. Ces moyens comprennent une couronne 31 articulée directement sur le support 7 autour de l'axe orthogonal Z-Z, de telle sorte que le plan général de la couronne 31 reste toujours incliné d'un angle aigu D (figures 3 et 4) sur l'axe Z-Z de pivotement, cet angle D étant ouvert vers le bas lorsque la couronne 31 et son support 7 sont abaissés.

La couronne 31 fait partie d'une culasse CL schématiquement représentée aux figures 2 à 4 et 6, et qui coopère avec une cuvette 43 de support et de mise en place du noyau 36 dans la coquille 1. La culasse CL et la cuvette 43 peuvent être réalisées de manière connue, par exemple conformément au brevet FR-A-2 051 993 ou au brevet FR-A-2 053 388, et ne seront donc pas décrites plus en détail.

La couronne 31 est articulée autour de l'axe orthogonal Z-Z par des tourillons 32, 33 dont le plus éloigné 33 de l'arbre de basculement 8 du support 7, est prolongé par un bras de déportement 34 perpendiculaire à l'axe orthogonal Z-Z. La couronne 31 est fixée au bras 34 en un endroit diamétralement opposé à celui de la fixation du tourillon 32 le plus proche de l'arbre 8, de sorte que la couronne 31 est inclinée de l'angle aigu D sur son axe de pivotement Z-Z, ce qui permet de la présenter à l'opérateur à la façon d'un pupitre pour recevoir un noyau 36 (figure 3).

Les tourillons 32, 33 sont respectivement montés dans des paliers 25 et 24 fixés aux extrémités des branches 23 et 22 du support 7, ces paliers 24, 25 étant coaxiaux à l'axe Z-Z.

Le support 7 est pourvu latéralement d'une tête 27 (figure 1 ) fixée audit support, et sur laquelle s'articule une chape 28 formant l'extrémité de la tige du vérin 29, lui-même articulé autour d'un tourillon 30 solidaire de la paroi latérale du carter 2. L'agencement est tel que l'axe de translation T-T du vérin 29 est dans un plan vertical, le support 7 pouvant ainsi basculer sous l'action du vérin 29 autour de l'arbre 8 afin de prendre des positions angulaires depuis sa position la plus haute d'escamotage au-dessus de la machine CO (figure 6, angle A) jusqu'à sa position la plus basse de mise en place du noyau 36 dans l'emboîtement de la coquille 1 (figure 6, angle C). Entre ces deux positions extrêmes, le support 7 et la couronne 31 peuvent prendre toutes les positions intermédiaires, telle que la position illustrée à la figure 6 dans laquelle le support 7 forme avec le plan de la face 11 d'extrémité de la machine CO un angle B. Le débattement angulaire entre les positions extrêmes correspondant aux angles A et C est d'environ 80°.

Pour escamoter latéralement la couronne 31 afin de la présenter à l'opérateur 35 à la façon d'un pupitre (figure 3), inclinée sur l'axe Z-Z d'un angle D d'environ 15° par exemple, un vérin 38 d'axe horizontal U-U est articulé à l'intérieur d'une chape 39 solidaire d'une console 40 (figures 1 et 3) fixée latéralement au support 7 sensiblement au même niveau que la tête de bielle 27 (sur la figure 1, la console 40 et sa chape 39 n'ont pas été représentées afin de ne pas masquer l'extrémité du vérin 29). La tige 38a du vérin 38 s'articule dans une chape 37 solidaire de la partie supérieure de la couronne 31. Cette dernière peut ainsi pivoter autour de l'axe Z-Z sous l'action de son vérin de manoeuvre 38, en restant bien entendu toujours inclinée d'un angle (D) sur ledit axe Z-Z.

Le vérin 38 monté sur le support 7 suit donc le mouvement pendulaire de ce dernier et peut ainsi, indépendamment de ce mouvement, faire pivoter la couronne 31 autour de l'axe Z-Z dans une fourchette angulaire comprise entre 0° et plus de 90°. La position à 0° de la couronne 31 est illustrée aux figures 1, 2, 4 et 6, tandis que l'écartement angulaire de 90° par rapport au plan général du support 7 est visible à la figure 3, lorsque la couronne 31 est présentée convenablement à l'opérateur 35.

Suivant une particularité, l'invention prévoit que le palier 25, qui est le plus proche de l'arbre de basculement 8, forme écrou de réception d'une vis de réglage à volant 60 de manoeuvre. Cette vis permet ainsi de régler le long de l'axe Z-Z la position de la couronne 31 solidaire en translation de ladite vis, par un déplacement vis-écrou.

L'arbre 8 de rotation du support 7 est pourvu de moyens de réglage de sa position transversale par rapport à la machine de coulée CO dont un exemple de réalisation est illustré à la figure 5.

Les moyens de réglage précités comportent ainsi dans cet exemple, une vis 16 coaxiale à une extrémité 8a de l'arbre 8 engagée dans le palier-écrou 10 de support solidaire de la machine CO. La partie terminale 15 de la vis 16 étant introduite dans l'extrémité 8a et ainsi solidarisée en translation avec l'arbre 8, la vis 16 est vissée dans le palier-écrou 10 et est pourvue d'un volant 17 de commande. La rotation de ce dernier permet de déplacer l'arbre 8 suivant son axe Y-Y et le support basculant 7 entre les paliers 9 et 10.

Le fonctionnement du dispositif de manutention qui vient d'être décrit est le suivant.
1) Un tuyau 41 (figure 2) à emboîtement vient d'être coulé. Le noyau d'emboîtement 36 est encore emprisonné entre l'emboîtement 42a et la cuvette 43 supportant le noyau 36, elle-même verrouillée sur la coquille 1 de façon connue en soi par des clavettes centrifuges non représentées. Tandis que la machine et plus spécialement la coquille 1, est dans sa position la plus éloignée du déversoir 5, le support 7 est en position haute d'attente avec sa couronne 31 supportant la culasse CL orientée vers le sol, comme illustré à la figure 2, sous l'action du vérin de commande 29 dont la tige est complètement sortie. L'angle A entre l'axe Z-Z et le plan de la face terminale 11 du carter 2 (figure 6) est d'environ 1100.
2) On extrait de la coquille 1 la cuvette 43 supportant le noyau 36, cette cuvette étant en effet restée encastrée dans l'extrémité d'emboîtement de la coquille 1 pendant la coulée centrifuge du tuyau 41.

Pour ce faire, on abaisse le support 7 en rétractant la tige du vérin 29, jusqu'à ce que la culasse CL vienne prendre appui contre la cuvette 43 solidarisée avec la coquille 1 tournant en bas régime, par ses clavettes centrifuges. De manière connue, la culasse CL est automatiquement verrouillée sur la cuvette 43 tandis que pendant ce temps, le support 7 est maintenu dans sa position la plus basse, illustrée aux figures 1, 4 et 6, de manière à former un angle C d'environ 15° entre l'axe Z-Z et la face terminale 11.

L'extraction de la cuvette 43 s'opère alors en relevant le support 7 vers sa position escamotée initiale, c'est-à-dire jusqu'à ce qu'il fasse un angle A d'environ 110°C avec la face terminale 11, la culasse CL restant en prise avec la cuvette 43 extraite de la coquille 1 après effacement de ces clavettes centrifuges, lors de l'arrêt de la rotation de la coquille 1. Au cours de l'extraction de la cuvette 43, le noyau 36 se sépare automatiquement de celle-ci et se désintègre mécaniquement de façon naturelle, un très faible effort d'arrachement étant suffisant pour que le support 7 puisse permettre cette séparation.

3) Le tuyau 41 est extrait de la coquille 1 (figure 2) au moyen d'un extracteur E connu en soi, tandis que le support 7, la culasse CL et la cuvette 43 sont en position haute. Le tuyau 41 est extrait axialement suivant X-X dans le sens indiqué par la flèche portée à la figure 2.

4) En déclenchant le vérin 29, on fait basculer le support 7 autour de l'arbre 8 jusqu'à sa position dans laquelle l'axe Z-Z forme un angle B avec la face terminale 11 (figure 6), l'angle B étant ajusté pour s'adapter au mieux à l'opérateur 35, et pouvant être par exemple d'environ 50°.

En même temps que le support 7 bascule vers le bas, ou à la fin de ce basculement, on fait pivoter la cuvette 43 en actionnant son vérin de commande 38 de manière à la présenter dans la position angulaire voulue (figures 3 et 6) à l'opérateur 35 pour permettre à celui-ci de placer un noyau neuf 36 sur la cuvette 43 verrouillée sur la culasse CL.

La présentation de la cuvette 43 à l'opérateur 35 à la façon d'un pupitre convenablement incliné en fonction de la morphologie de l'opérateur est avantageuse et ergonomique en ce sens qu'elle facilite très sensiblement la mise en place de noyaux 36 relativement lourds.

Cette inclinaison convenable de la cuvette 43 est rendue possible par le déport angulaire de la couronne 41 par le bras 34.

En outre, cet agencement présente également l'avantage de permettre à l'opérateur 35 de travailler en toute sécurité, en restant éloigné des zones dangereuses de la machine de coulée CO, puisqu'il peut ainsi mettre en place les noyaux successifs 36 en restant latéralement à l'écart de la machine CO, hors de la trajectoire de l'extracteur E sur son train de roulement, et du rayonnement de chaleur.

5) Un nouveau noyau 36 étant fixé sur la cuvette 43 de façon connue en soi et non répresentée, on ramène la culasse CL ainsi pourvue jusqu'à sa position initiale, c'est-à-dire en la faisant pivoter de 90° autour de l'axe Z-Z dans le sens horaire (flèche portée sur la figure 3), et ce grâce au vérin 38.

En maintenant cette nouvelle position de la culasse CL, on abaisse le support 7 en le faisant basculer autour de l'arbre 8, et on introduit ainsi le noyau 36 dans l'emboîtement de la coquille 1. Cette opération doit s'effectuer de préférence avec la coquille 1 tournant en bas régime autour de son axe X-X. Sous l'action du vérin 29 qui poursuit sa course, l'effort exercé par la cuvette 43 contre les surfaces d'appui de la coquille 1 s'intensifie, et oblige les clavettes centrifuges de la cuvette 43 à venir d'encliqueter dans une gorge réceptrice de l'emboîtement de la coquille 1. On aboutit alors à la situation visible aux figures 4 et 6, dans laquelle l'angle C est d'environ 15°. On dissocie ensuite automatiquement la cuvette 43 de la culasse CL, puis on escamote cette dernière en faisant remonter le support 7 grâce au vérin 29, jusqu'à la position illustrée aux figures 2 et 6 dans laquelle il est écarté d'un angle A de la face terminale 11.

L'entrée de l'emboîtement de la coquille 1 est alors complètement dégagée, ce qui facilite la vue sur la coulée à l'intérieur de la coquille 1, de sorte que la coulée peut commencer.

A la fin de la coulée d'un nouveau tuyau 41, le processus précédemment décrit recommence. Comme expliqué ci-dessous, l'avantage essentiel de l'invention consiste dans le fait que la couronne 31 peut être présentée latéralement à l'opérateur 35, convenablement inclinée à la manière d'un pupitre, ce qui facilite la pose répétée au cours d'une période de travail, de noyaux d'emboîtement 36 relativement lourds. Corrélativement, l'agencement prévu par l'invention améliore sensiblement la sécurité de l'opérateur 35, qui peut mettre en place les noyaux successifs en restant sur le côté de la machine.

Bien entendu, l'angle D d'inclinaison de la couronne 31 sur l'axe Z-Z peut sensiblement varier, de même que l'inclinaison B du support 7, en fonction de la morphologie de l'opérateur afin d'offrir à celui-ci le plan ergonomique le plus approprié pour la pose des noyaux d'emboîtement 36.

Il convient également de remarquer que l'escamotage complet du support 7 et de la culasse CL sur le haut de la machine CO, dégage totalement la vue sur l'intérieur de la coquille 1 pendant la coulée.

## Revendications

1. Dispositif de manutention et de pose d'un noyau (36) d'emboîtement pour une machine de coulée centrifuge (CO) de tuyaux en fonte à emboîtement, comportant un support basculant (7) monté sur l'extrémité de la machine de coulée centrifuge (CO), à basculement autour d'un arbre horizontal (8) sous l'action d'un vérin (29) porté par la machine (CO), et recevant des moyens (31; CL) de préhension et de support du noyau (36) agencés pour introduire ce dernier dans une coquille (1) de coulée centrifuge de la machine (CO) lorsque le vérin (29) fait basculer ledit support (7), caractérisé en ce que les moyens (31; CL) de préhension et de support du noyau (36) sont montés pivotants sur le support (7) autour d'un axe de rotation (Z-Z) orthognal à l'arbre précité (8), sous l'action d'un vérin de commande

(38), et comprennent une couronne (31) articulée directement sur ledit support (7) autour de l'axe orthogonal (Z-Z) de telle sorte que le plan général de cette couronne (31 ) reste toujours incliné d'un angle aigu (D) sur l'axe orthogonal (Z-Z) de pivotement, cet angle (D) étant ouvert vers le bas lorsque la couronne (31 ) et son support (7) sont abaissés, afin de présenter sur un plan incliné sensiblement à hauteur des bras de l'opérateur et latéralement à la machine (CO) les moyens (31) de préhension du noyau (36).

2. Dispositif selon la revendication 1, caractérisé en ce que la couronne (31) est articulée autour dudit axe orthogonal (Z-Z) par des tourillons (32, 33) dont le plus éloigné (33) de l'arbre de basculement (8) du support (7) est prolongé par un bras de déportement (34) perpendiculaire à l'axe orthogonal (Z-Z) et auquel la couronne (31) est fixée en un endroit diamétralement opposé à celui de fixation du tourillon (32) qui est le plus proche de l'arbre de basculement (8), de sorte que la couronne (31) est inclinée d'un angle aigu (D) sur son axe de pivotement (Z-Z) et est présentée ainsi à l'opérateur à la façon d'un pupitre pour recevoir un noyau (36).

3. Dispositif selon l'une des revendications 1 et 2, caractérisé en ce que le vérin (38) de commande de la rotation de la couronne (31) qui appartient aux moyens de préhension et de support du noyau (36), est monté sur une console (40) solidaire du support basculant (7), et sa tige (38a) est articulée dans une chape (37) fixée à la partie supérieure de la couronne (31 ), près du tourillon (32) qui est le plus proche de l'arbre de basculement (8).

4. Dispositif selon l'une des revendications 2 et 3, caractérisé en ce que le support (7) de la couronne (31) qui appartient aux moyens de préhension et de support (CL) du noyau (36) présente une forme générale en étrier à deux branches (22, 23), aux extrémités opposées desquelles sont agencés des paliers (24, 25) de réception des tourillons (32, 33) d'articulation de la couronne (31) autour dudit axe orthogonal (Z-Z).

5. Dispositif selon la revendication 1, caractérisé en ce que l'arbre (8) de rotation du support (7), dont il est solidaire, est pourvu de moyens de réglage de sa position transversale par rapport à la machine de coulée (CO), par système vis-écrou comportant une vis (16) coaxiale à une extrémité (8a) de cet arbre (8) engagée dans un palier-écrou (10) de support solidaire de la machine (CO), et donc la partie terminale (15) est encastrée dans ladite extrémité (8a) de l'arbre (8) et solidaire en translation de l'arbre (6), cette vis (16) de réglage étant vissée dans le palier-écrou (10) et étant pourvue d'un volant (17) de commande dont la rotation permet de déplacer l'arbre (8) suivant son axe (Y-Y) et le support basculant (7) entre les paliers (9, 10) de l'arbre (8).

6. Dispositif suivant les revendications 2 et 4, caractérisé en ce que le palier (25) le plus proche de l'arbre de basculement (8) forme écrou de réception d'une vis d'axe (Z-Z) de réglage à volant (60) de manoeuvre susceptible de régler la position de la couronne (31), solidaire en translation de ladite vis de réglage le long de l'axe (Z-Z), par mouvement vis-écrou.

## Patentansprüche

1. Vorrichtung zum Handhaben und Anbringen eines Muffenkerns (36) für eine Schleudergussmaschine (CO) zum Giessen von Muffenrohren aus Gusseisen, enthaltend einen schwenkbaren Halter (7), der am Ende der Schleudergussmaschine (CO) gelagert ist, unter der Wirkung eines von der Maschine (CO) getragenen Stellzylinders (29) schwenkbar ist und eine Greif- und Trageinrichtung (31; CL) für den Kern (36) aufnimmt, durch die der letztere in eine Schleudergusskokille (1) der Maschine (CO) eingeführt wird, wenn der Stellzylinder (29) den Träger (7) schwenkt, dadurch gekennzeichnet, dass die Greif- und Trageinrichtung (31; CL) des Kerns (36) am Träger (7) unter der Wirkung eines Steuerzylinders (38) um eine zur genannten Welle (8) senkrechte Drehachse (Z-Z) drehbar gelagert ist und einen Kranz (31) aufweist, der am Träger (7) über die senkrechte Achse (Z-Z) unmittelbar derart angelenkt ist, dass die allgemeine Ebene dieses Kranzes stets um einen spitzen Winkel (D) gegenüber der senkrechten Drehachse (Z-Z) geneigt bleibt, wobei dieser Winkel (D) nach unten offen ist, wenn der Kranz (31) und sein Träger (7) abgesenkt sind, um die Greifeinrichtung (31) des Kerns (36) in einer geneigten Ebene im wesentlichen in Höhe der Arme der Bedienungssperson und seitlich von der Maschine (CO) darzubieten.

2. Vorrichtung nach Anspruch 1, dadurch gekennzeichnet, dass der Kranz (31) an der senkrechten Achse (Z-Z) mittels Drehzapfen (32, 33) angelenkt ist, deren von der Schwenkachse (8) des Trägers (7) am weitesten entfernter durch einen zur senkrechten Achse (Z-Z) senkrechten Verlängerungsarm (34) verlängert ist, an dem der Kranz (31) an einer Stelle befestigt ist, die der Befestigung des der Schwenkachse (8) am nächsten gelegenen Drehzapfens diametral gegenüberliegt, so dass der Kranz (31) gegenüber seiner Drehachse (Z-Z) um einen spitzen Winkel (D) geneigt ist und somit der Bedienungsperson nach Art eines Pults zur Aufnahme des Kerns (36) dargeboten wird.

3. Vorrichtung nach einem der Ansprüche 1 und 2, dadurch gekennzeichnet, dass der Stellzylinder (38) zur Steuerung der Drehung des zur Greif- und Trageinrichtung des Kerns (36) gehörenden Kranzes (31) an einer mit dem schwenkbaren Träger (7) fest verbundenen Konsole (40) befestigt und seine Stange (38a) in einem Gabelkopf (39) angelenkt ist, der am Oberteil des Kranzes (31) in der Nähe des Drehzapfens (32) befestigt ist, der der Schwenkachse (8) am nächsten ist.

4. Vorrichtung nach einem der Ansprüche 2 und 3, dadurch gekennzeichnet, dass der Träger (7) des zur Greif- und Trageinrichtung (CL) des Kerns (36) gehörenden Kranzes (31) die allgemeine Form eines Bügels mit zwei Schenkeln (22, 23) hat, an deren gegenüberliegenden Enden Lager (24, 25) zur Aufnahme der Drehzapfen (32, 33) für die Anlenkung des Kranzes (31) an der senkrechten Achse (Z-Z) ausgebildet sind.

5. Vorrichtung nach Anspruch 1, dadurch gekennzeichnet, dass die Welle (8) zur Drehung des hiermit fest verbundenen Trägers (7) mit einer Einrichtung zur Einstellung ihrer Querposition gegenüber der Giessmaschine (CO) mittels eines Schraube-Mutter-Systems versehen ist, das eine zu einem Ende (8a) dieser Welle (8) koaxiale Schraube (16) aufweist, die in ein mit der Maschine (CO) fest verbundenes tragendes Mutter-Lager (10) eingesetzt ist und deren Endteil (15) in das genannte Ende (8a) der Welle (8) eingelassen und mit der Welle (8) schiebefest verbunden ist, wobei diese Einstellschraube in das Mutter-Lager (10) eingeschraubt und mit einem Steuerrad (17) versehen ist, dessen Drehung eine Verschiebung der Welle (8) längs ihrer Achse (Y-Y) und des schwenkbaren Trägers (7) zwischen den Lagern (9, 10) der Welle (8) gestattet.

6. Vorrichtung nach Anspruch 2 und 4, dadurch gekennzeichnet, dass das der Schwenkwelle (8) am nächsten gelegene Lager (25) eine Mutter bildet zur Aufnahme einer Einstellschraube mit der Achse (Z-Z) und mit einem Betätigungsrad (60) zur durch eine Bewegung von Schraube und Mutter erfolgenden Einstellung der Position des Kranzes (31 der mit der Einstellschraube längs der Achse (Z-Z) verschiebefest verbunden ist.

## Claims

1. Apparatus for handling and positioning a socket core (36) for a machine (CO) for the centrifugal casting of cast-iron pipes with a socket, comprising a tilting support (7) mounted on the end of the centrifugal casting machine (CO), able to tilt about a horizontal shaft (8) under the action of a jack (29) supported by the machine (CO) and receiving means (31; CL) for gripping and supporting the core (36), which are arranged in order to introduce the latter into a centrifugal casting chill-mould (1) of the machine (CO) when the jack (29) causes the said support (7) to tilt, characterised in that the means (31) in this case gripping and support means for the core (36) are mounted to pivot on the support (7) about an axis of rotation (Z-Z) at right angles to the said shaft (8), under the action of a control jack (38) and comprise a ring (31) pivoted directly on the said support (7) about the orthogonal axis (Z-Z) so that the general plane of this ring (31) always remains inclined by an acute angle (D) with respect to the orthogonal pivot axis (Z-Z), this angle (D) being open in a downwards direction when the ring (31) and its support (7) are lowered, in order to present the means (31) for gripping the core (36) to the machine (CO) on a plane which is inclined substantially at the height of the operator's arms and laterally.

2. Apparatus according to Claim 1, characterised in that the ring (31 ) is pivoted about the said orthogonal axis (Z-Z) by journals (32, 33) whereof the furthest (33) from the tilting shaft (8) of the support (7) is extended by a cut-away arm (34) perpendicular to the orthogonal axis (Z-Z) and to which the ring (31 ) is fixed at a point diametrically opposed to the attachment point of the journal (32) which is closest to the tilting shaft (8), so that the ring (31) is inclined by an acute angle (D) with respect to its pivot axis (Z-Z) and is presented in this way to the operator in the manner of a desk in order to receive a core (36).

3. Apparatus according to one of Claims 1 and 2, characterised in that the jack (38) for controlling the rotation of the ring (31) which belongs to the means for gripping and supporting the core (36), is mounted on a bracket (40) integral with the tilting support (7) and its rod (38a) is pivoted in a clevis (37) fixed to the upper part of the ring (31 close to the journal (32) which is closest to the tilting shaft (8).

4. Apparatus according to one of Claims 2 and 3, characterised in that the support (7) of the ring (31) which belongs to the means (CL) for gripping and supporting the core (36) is in the general form of a stirrup with two sides (22, 23), arranged at the opposite ends of which are bearings (24, 25) for receiving journals (32, 33) for the pivoting of the ring (31) about the said orthogonal axis (Z-Z).

5. Apparatus according to Claim 1, characterised in that the rotation shaft (8) of the support (7), with which it is integral, is provided with means for regulating its transverse position with respect to the casting machine (CO), by a screw/nut system comprising a screw (16) which is coaxial with one end (8a) of this shaft (8) engaged in a support bearing nut

(10) integral with the machine (CO) and whereof the terminal part (15) is fitted in the said end (8a) of the shaft (8) and is connected to move longitudinally with the shaft (8), this adjusting screw (16) being screwed into the bearing nut (10) and being provided with a control hand-wheel (17) whereof the rotation makes it possible to move the shaft (8) along its axis (Y-Y) and the tilting support (7) between the bearings (9, 10) of the shaft (8).

6. Apparatus according to Claims 2 and 4, characterised in that the bearing (25) closest to the tilting shaft (8) forms a nut for receiving a screw on the axis (Z-Z), which is adjusted by an operating hand-wheel (60) able to regulate the position of the ring (31), connected to move longitudinally with the said adjusting screw along the axis (Z-Z), by the screwnut movement.
